# FASCICULE DE BREVET EUROPEEN

(11) **EP 3 224 038 B1**
(45) Date de publication et mention de la délivrance du brevet: **13.06.2018**
(21) Numéro de dépôt: 15797862.8
(22) Date de dépôt: 10.11.2015
(51) Int. Cl.: B31B 50/26, B31B 50/62, B31B 120/30

(54) **PROCEDE ET DISPOSITIF DE CORRECTION DE LA POSITION REPLIEE D'UNE DECOUPE DANS UNE PLIEUSE-COLLEUSE**
VERFAHREN UND VORRICHTUNG ZUR KORREKTUR DER GEBOGENEN POSITION EINES SCHNITTS IN EINER BIEGE-KLEBE-PRESSE
METHOD AND DEVICE FOR CORRECTING THE FOLDED POSITION OF A CUT-OUT IN A FOLDING-GLUING MACHINE

(30) Priorité: 24.11.2014 EP 14020095
(43) Date de publication de la demande: 04.10.2017
(73) Titulaire: BOBST MEX SA, 1031 Mex (CH)
(72) Inventeur: BOURGEOIS, Sacha, 1030 Bussigny (CH); FAVINI, Dimitri, 1148 Villars-Bozon (CH)
(74) Mandataire: Ehnle, Marcus
(86) Numéro de dépôt international: PCT/EP2015/025079
(87) Numéro de publication internationale: WO 2016/082937

(56) Documents cités:
- EP-A1- 0 937 573
- EP-A1- 1 932 658
- EP-A1- 2 213 449
- FR-A1- 2 721 301
- US-A- 3 266 391

## Description

La présente invention concerne le domaine de la fabrication d'emballages, et notamment d'emballages fabriqués à partir de feuilles ou de bandes prédécoupées, notamment des découpes de papier, de plastique ou de carton, qu'il soit plat, ondulé ou mixte.

En particulier, la présente invention se rapporte à la machine ou au module qui réalise, à partir d'un flan ou d'une découpe de carton déjà rainurée, d'une part le pliage de deux volets latéraux venant se rabattre en direction d'une ligne de montage centrale, avec un chevauchement partiel du bord extérieur de ces volets, et d'autre part le collage de ces deux volets dans la zone de chevauchement pour leur maintien ultérieur dans la position repliée qui leur a été imposée par la machine. Une telle machine est dénommée plieuse-colleuse.

### Etat de la technique

De nombreuses machines de l'art antérieur réalisent ces opérations combinées de pliage-collage, le long d'un parcours qui suit l'axe longitudinal de la plieuse-colleuse. Au cours de ces opérations de traitement de chaque découpe de carton, des écarts de position des deux volets sont régulièrement rencontrés une fois qu'ils sont pliés et collés, par rapport à leur position souhaitée, que ce soit du fait d'une déviation des éléments mobiles de la machine, et/ou du fait d'un positionnement décalé de tout ou partie de la découpe par rapport à la machine pendant son traitement et/ou du fait d'une découpe qui présente des caractéristiques géométriques légèrement différentes par rapport au modèle idéal de découpe de carton.

Une découpe de carton 10 présente à plat (voir Fig. 1) une forme générale de rectangle avec deux côtés de plus grande longueur, formant le bord avant 11 pour le côté qui rentre le premier dans la machine plieuse-colleuse, et le bord arrière 12 pour le côté qui rentre le dernier dans la machine plieuse-colleuse. Lors de l'avancée de la découpe dans la machine plieuse-colleuse, selon la direction et le sens de la Flèche A, ce bord avant 11 et ce bord arrière 12, qui sont parallèles entre eux, sont généralement orthogonaux à l'axe longitudinal X-X' de la plieuse-colleuse. Les deux côtés latéraux de plus petite longueur définissent le bord droit 13 et le bord gauche 14 qui sont parallèles entre eux et à l'axe longitudinal X-X' de la plieuse-colleuse. Le bord droit 13 est le côté latéral qui est situé à droite de l'axe longitudinal de la plieuse-colleuse, et le bord gauche 14 est le côté latéral qui est situé à gauche de l'axe longitudinal X-X' de la plieuse-colleuse. Les bords droit et gauche 13, 14 présentent une découpe le long de leurs deux portions d'extrémité de façon à délimiter une patte droite 13a et une patte gauche 14a dans la portion centrale des bords droit et gauche 13 et 14. Dans certaines découpes, la patte droite 13a est absente, le bord 13 étant alors totalement droit.

Deux lignes longitudinales représentées en traits pointillés correspondent aux lignes de pliage, matérialisées par la rainure longitudinale droite 15 et la rainure longitudinale gauche 16, entre lesquelles est délimité le volet central 19. Le volet droit 17 est situé entre la rainure droite 15 et le bord droit 13. Le volet gauche 18 est situé entre la rainure longitudinale gauche 16 et le bord gauche 14.

Les Figs. 2 et 3 représentent la découpe 10, après pliage et rabattage des deux volets 17 et 18 l'un sur l'autre, et après collage entre la patte droite 13a et la patte gauche 14a, dans une conformation idéale. Dans les autres cas de découpe, la patte droite 14a vient se coller directement sur le volet 17 au niveau du bord 13. Dans cette situation, le côté droit 15' de la découpe pliée-collée 10' est obtenu à l'emplacement de la rainure longitudinale droite 15, et le côté gauche 16' de la découpe pliée-collée 10' est obtenu à l'emplacement de la rainure longitudinale gauche 16. Dans ce cas (voir plus précisément Fig. 2), le bord droit 13 et le bord gauche 14 sont distant l'un de l'autre, au niveau des découpes, d'un écart Gréf, formant un gap de référence, de valeur prédéterminée et constante tout le long des découpes. Ainsi sur la Fig. 2, la même valeur Gréf se retrouve à l'emplacement du bord avant 11 et à l'emplacement du bord arrière 12.

Deux anomalies de positionnement principales des deux volets latéraux 17 et 18 peuvent notamment être distinguées. Une première anomalie de positionnement des deux volets latéraux, dénommée gap, correspond à un écartement trop grand entre les bords droit 13 et gauche 14 des deux volets 17, 18 pliés et collés: une représentation de cette première anomalie est visible sur la Fig. 4, avec un écart G' formant un gap plus grand que le Gréf.

Une deuxième anomalie de positionnement des deux volets latéraux 17, 18, dénommée fishtailing, correspond à un défaut de parallélisme entre les bords 13 et 14 des deux volets latéraux 17, 18 pliés et collés, la plupart du temps accompagné du même défaut de parallélisme entre les côtés 15' et 16'. Une première configuration de cette deuxième anomalie est visible sur la Fig. 5: dans ce cas, les bords 13 et 14 sont convergents en direction du bord avant 11 de sorte qu'ils définissent un gap G1 plus petit (et éventuellement négatif) entre les extrémités avant des bords 13 et 14 que le gap G2 défini entre les extrémités arrière des bords 13 et 14. Dans ce cas de fishtailing arrière ou fishtailing ouvert, un angle α1 entre les bords 13 et 14 est mesuré depuis le bord arrière 12. Une deuxième configuration de cette deuxième anomalie est visible sur la Fig. 6: dans ce cas, les bords 13 et 14 sont divergents en direction du bord avant 11 et convergents en direction du bord arrière 12, de sorte qu'ils définissent un gap G1 plus grand (et éventuellement négatif) entre les extrémités avant des bords 13 et 14 que le gap G2 définit entre les extrémités arrière des bords 13 et 14. Dans ce cas de fishtailing avant ou fishtailing fermé, un angle a2 entre les bords 13 et 14 est mesuré depuis le bord avant 11. Bien entendu, ces deux anomalies de gap et de fishtailing peuvent se rencontrer simultanément sur une même découpe de carton.

Le document EP 1932658 décrit un procédé et une machine plieuse-colleuse qui utilise, au niveau de deux modules d'alignement successifs, une règle d'alignement dont l'orientation par rapport à la direction longitudinale de la machine est modifiable, de façon à permettre, par ce décalage angulaire, qui est imposé à l'un puis à l'autre des côtés de la découpe pliée, de rattraper au moins une partie du défaut d'alignement entre les deux bords droit 13 et gauche 14. Cependant, cette solution permet de rectifier d'une manière systématique la partie du défaut d'alignement qui provient des mouvements mécaniques de la machine et non de la forme ou de la réaction au pliage et aux autres traitements propre à chaque découpe de carton.

Dans les machines de l'art antérieur, des capteurs de position permettent de détecter ces anomalies après traitement de la découpe en vue d'identifier et d'éjecter les emballages concernés par des anomalies dépassant un seuil de tolérance dimensionnel préétabli. Egalement, dans les machines de l'art antérieur, la correction de l'anomalie identifiée passe systématiquement par la modification du réglage des pièces mobiles de la machine, mais ne tient pas compte de la déformation de la découpe particulière provenant de sa position non conforme dans la machine, d'un pliage non conforme, d'un découpage (contour) non conforme, ou encore d'un rainurage non conforme.

### Résumé de l'invention

Un but de la présente invention est de proposer un procédé et un dispositif de traitement d'une découpe dans une plieuse-colleuse permettant de réaliser la correction de la position des volets droit et gauche une fois repliés l'un sur l'autre, exempt des limitations des machines connues. Un autre but est de fournir un procédé et un dispositif permettant la correction de la position repliée du volet droit et/ou du volet gauche d'une découpe, prenant en compte la situation individuelle de chaque découpe. Un autre but est de permettre de corriger ou non, au cas par cas, la position repliée du volet droit et/ou du volet gauche d'une découpe, afin de pouvoir obtenir des découpes admissibles pour la plupart des cas. Ainsi, un maximum de découpes peut être conservé pour la suite du traitement et ne mettre au rebut qu'un nombre réduit de découpe. De cette façon, des économies de matière sont réalisées puisque seulement peu de découpes sont ainsi éjectées de la machine pour être mises au rebut.

Selon l'invention, ces buts sont atteints notamment au moyen d'un procédé de traitement d'une découpe destinée à former, après pliage-collage, une boîte aplatie pliée, comprenant les étapes suivantes:
a) fourniture d'une découpe sensiblement plane comprenant un bord droit, un bord gauche, un bord avant, un bord arrière, une rainure longitudinale droite et une rainure longitudinale gauche, la rainure longitudinale droite et la rainure longitudinale gauche délimitant, avec le bord droit et le bord gauche au moins trois volets parmi lesquels un volet droit, un volet gauche et un volet central,
b) application de colle dans une zone du volet droit adjacente au bord droit et/ou dans une zone du volet gauche adjacente au bord gauche, de sorte que de la colle soit présente dans une portion de recouvrement entre le volet droit et le volet gauche,
c) pliage à 180° du volet droit autour de la rainure longitudinale droite en direction du volet central, et pliage à 180° du volet gauche autour de la rainure longitudinale gauche en direction du volet central,
d) fermeture du volet droit replié et du volet gauche replié qui se retrouvent l'un au-dessus de l'autre au moins dans la portion de recouvrement,
e) contrôle de la position repliée du bord droit et du bord gauche et comparaison de cette position effective avec une position prédéterminée de façon à déterminer un écart de position,
f) lorsque l'écart de position dépasse une valeur d'écart admissible, réalisation des sous-étapes suivantes avant la prise de la colle:
   f1) blocage du volet central puis
   f2) saisie de la face supérieure du volet droit replié et du volet gauche replié par respectivement au moins une ventouse avec vacuum, et
   f3) correction de la position du volet gauche et/ou du volet droit par déplacement de la ventouse avec vacuum,
g) mise en pression entre le volet droit et le volet gauche dans la portion de recouvrement jusqu'à la prise de la colle, et
h) relâchement du volet central, du volet droit et du volet gauche.

L'utilisation de ventouses avec mise sous vide partiel, permet de saisir puis de rectifier la position du volet droit replié et/ou du volet gauche replié, et ce sans endommagement.

Cette solution présente notamment l'avantage par rapport à l'art antérieur de réaliser la correction de la position des volets repliés, seulement si le contrôle de position révèle que c'est nécessaire et au surplus avec une correction adaptée à la situation géométrique particulière de chaque découpe considérée.

Un tel procédé peut être mis en oeuvre alors que la position de la découpe, dans la direction longitudinale de la plieuse-colleuse, est sensiblement la même pendant toute la procédure de correction. Selon un autre mode de réalisation, le procédé est mis en oeuvre pendant que la découpe avance dans la direction longitudinale de la plieuse-colleuse, soit en continu, soit par à-coups.

Selon un mode de réalisation, le blocage du volet central lors de l'étape f1) est réalisé par sa face inférieure par des moyens de blocage fonctionnant avec une mise en dépression par vacuum de la face inférieure. De cette façon, un maintien du volet central qui n'endommage pas la découpe est réalisé et il est facile de l'activer ou de le stopper de façon rapide.

Selon l'invention, ces buts sont également atteints notamment au moyen d'un dispositif de correction de la position d'une découpe dans une plieuse-colleuse, pour une découpe sensiblement plane comprenant un bord droit, un bord gauche, un bord avant, un bord arrière, une rainure longitudinale droite et une rainure longitudinale gauche, la rainure longitudinale droite et la rainure longitudinale gauche délimitant, avec le bord droit et le bord gauche au moins trois volets parmi lesquels un volet droit, un volet gauche et un volet central, le dispositif comprenant:
- des moyens de pliage du volet droit et du volet gauche,
- des moyens de contrôle de la position relative entre le bord droit et le bord gauche en direction transversale après pliage du volet droit et du volet gauche,
- des moyens de blocage du volet central,
- des moyens de collage aptes à appliquer de la colle dans une zone du volet droit adjacente au bord droit et/ou dans une zone du volet gauche adjacente au bord gauche, de sorte que de la colle soit présente dans une portion de recouvrement entre le volet droit et le volet gauche,
- des moyens de correction comprenant au moins une ventouse destinée à la saisie du volet droit et au moins une ventouse destinée à la saisie du volet gauche, les ventouses étant orientées vers le bas, mobiles verticalement et en direction transversale et aptes à être soumises à du vacuum, et
- des moyens de pression permettant de réaliser un contact sous pression entre le volet droit et le volet gauche dans la portion de recouvrement.

Un tel dispositif permet de faire le pliage par le haut à la fois du volet droit et du volet gauche, par-dessus le volet central, le rabattage du volet droit replié et du volet gauche replié qui se retrouvent l'un au-dessus de l'autre au moins dans la portion de recouvrement, la pose de la colle, le contrôle de la position des volets droit et gauche, la réalisation éventuelle de la correction de la position du volet droit, du volet gauche ou à la fois du volet droit et du volet gauche, et le maintien de la position corrigée pendant l'appui entre le volet droit et le volet gauche dans la portion de recouvrement jusqu'à la prise de la colle. L'ordre des opérations mentionnées ci-dessus n'est pas figé, la pose de la colle pouvant intervenir avant ou après le pliage, avant ou après le contrôle de position, ou encore avant ou après la correction éventuelle.

La présente invention se rapporte également à une machine plieuse-colleuse équipée d'un dispositif de correction telle que décrit dans le présent texte.

### Brève description des figures

Des exemples de mise en oeuvre de l'invention sont indiqués dans la description illustrée par les figures annexées dans lesquelles:
- la Figure 1 représente la projection d'une découpe de carton;
- les Figures 2 et 3 représentent cette découpe de carton, après pliage des volets latéraux, respectivement en vue de dessus et en vue depuis l'avant, selon la direction III de la Figure 2;
- les Figures 4, 5 et 6 sont similaires à la Figure 2 et représentent des configurations avec différentes anomalies de pliage;
- les Figures 7, 8 et 9 représentent le procédé de correction selon le procédé de l'invention, respectivement pour les anomalies de pliage des Figures 4, 5 et 6;
- les Figures 10A et 10B représentent, respectivement pour une première position et pour une deuxième position, une vue depuis le dessous d'un mode de réalisation du dispositif de correction selon la présente invention;
- les Figures 11A et 11B représentent, respectivement pour la première position et pour la deuxième position, une vue latérale partielle du mode de réalisation du dispositif de correction selon la présente invention, respectivement selon la direction XIA de la Figure 10A et selon la direction XB de la Figure 10B;
- la Figure 12 représente une vue selon la direction XII de la Figure 11, montrant depuis le dessous la partie supérieure du dispositif de correction de la Figure 10;
- la Figure 13 représente une vue latérale partielle du mode de réalisation du dispositif de correction selon la présente invention;
- la Figure 14 représente une vue selon la direction XIV de la Figure 13, montrant depuis le dessus une portion de la partie inférieure du dispositif de correction de la Figure 13;
- la Figure 15 représente une vue en coupe selon la direction XV-XV de la Figure 14;
- les Figures 16A et 16B représentent, respectivement pour la première position et pour la deuxième position, une vue de dessus selon la direction XVI de la Figure 13, montrant depuis le dessus une autre portion de la partie inférieure du dispositif de correction de la Figure 13; et
- les Figures 17A et 17B représentent, respectivement pour la première position et pour la deuxième position, une vue latérale selon la direction XVII de la Figure 13, montrant depuis le côté la partie inférieure du dispositif de correction de la Figure 13.

### Exemples de mode de réalisation de l'invention

La Fig. 7 illustre le principe du procédé de correction d'un gap trop important, à savoir avec G' - Gréf >0. Ainsi, dans ce cas, lorsqu'après pliage à 180° du volet droit 17 et du volet gauche 18, un écart de position est détecté, à savoir la distance entre le bord droit et le bord gauche ou gap, qui est non conforme à la plage admissible, comme pour le gap G' de la Fig. 4 ou de la Fig. 7, la procédure suivante est réalisée. Après blocage du volet central 19, la saisie de la face supérieure du volet droit 17 replié est simultanément effectuée par deux ventouses 21, 23 décalées en direction longitudinale et la saisie de la face supérieure du volet gauche 18 replié par deux ventouses 24, 26 décalées en direction longitudinale.

A cet effet, les quatre ventouses 21, 23, 24 et 26 sont abaissées jusqu'à venir en contact avec la face du volet droit replié 17 tournée vers le haut et avec la face du volet gauche replié 18 tournée vers le haut. Les quatre ventouses 21, 23, 24 et 26 étant mises sous vacuum lors de la saisie, une prise sûre du volet droit 17 est obtenue en deux emplacements et du volet gauche 18 en deux emplacements. Ensuite, en fonction de la valeur de l'écart de position latérale (G' - Gréf) entre le bord droit 13 et le bord gauche 14, et l'éventuel besoin de recentrer ce gap sur une ligne longitudinale médiane de la découpe (superposée avec l'axe X-X'), identifiés par un contrôle de la position des bords droit 13 et gauche 14, le volet droit 17 ou le volet gauche 18 ou à la fois le volet droit 17 et le volet gauche 18 va être déplacé latéralement par déplacement d'une partie ou de toutes les ventouses 21, 23, 24 et 26.

Pour cela, la correction de la position du volet gauche 18 et/ou du volet droit 16 est réalisée par déplacement latéral des deux ventouses 21, 23 du volet droit 16 et/ou des deux ventouses 24, 26 du volet gauche 18, afin de modifier la distance entre le bord droit 13 et le bord gauche 14 jusqu'à la ramener dans la plage admissible.

Dans un mode de réalisation préférentiel, les deux ventouses droites 21 et 23, comprenant la ventouse avant droite 21 et la ventouse arrière droite 23, sont déplacées conjointement. Ainsi, sur la Fig. 7, pour rapprocher le bord droit 13 de l'axe X-X', la paire de ventouses droites 21, 23 est déplacée vers la gauche. De la même façon, de façon préférentiel, les deux ventouses gauches 24 et 26, comprenant la ventouse avant gauche 24 et la ventouse arrière gauche 26, sont déplacées conjointement. Ainsi, sur la Fig. 7, pour rapprocher le bord gauche 14 de l'axe X-X', la paire de ventouses gauches 24, 26 est déplacée vers la gauche.

Les Figs. 8 et 9 illustrent respectivement le principe du procédé de correction pour du fishtailing arrière ou du fishtailing avant. Ainsi, dans ce cas, lorsqu'après pliage à 180° du volet droit 17 et du volet gauche 18, un écart de position est détecté sous forme d'un défaut de parallélisme entre le bord droit 13 et le bord gauche 14, avec une valeur d'angle α1 ou α2 dépassant une valeur maximale admissible, on est en présence d'un résultat du pliage non conforme à la plage admissible, et comme pour les Figs. 5, et 6, on réalise la procédure suivante.

Après blocage du volet central 19, on effectue simultanément:
- la saisie de la face supérieure du volet droit 17 replié par une seule ventouse droite avant 21, ou arrière 23 (la ventouse avant droite 21 sur les Figs. 8 et 9 sur lesquels la ventouse arrière droite 23 est représentée en traits pointillés car elle n'est pas mise sous vide de sorte qu'elle ne saisit pas l'arrière du volet droit 17), et
- la saisie de la face supérieure du volet gauche 18 replié par une seule ventouse gauche avant 24, ou arrière 28 (la ventouse avant gauche 24 sur les Figs. 8 et 9 sur lesquels la ventouse arrière gauche 26 est représentée en traits pointillés car elle n'est pas mise sous vide de sorte qu'elle ne saisit pas l'arrière du volet droit 17).

A cet effet, les quatre ventouses 21, 23, 24 et 26 sont abaissées par paires droite et gauche, jusqu'à venir en contact avec la face du volet droit replié 17 tournée vers le haut et avec la face du volet gauche replié 18 tournée vers le haut. Dans le cas illustré, seule la ventouse avant 21 et 21 de chaque paire est mise sous vacuum. Ainsi lors de la saisie, on obtient une prise sûre du volet droit 17 en un seul emplacement (ici à l'avant) et du volet gauche 18 en un seul emplacement (ici à l'avant). Ensuite, en fonction de la valeur de l'écart de position latérale entre le bord droit 13 et le bord gauche 14 (identifié ici par G1 - Gréf à l'avant et G2-GRéf à l'arrière, avec éventuellement prise en compte de l'angle α1 ou α2 mesuré entre le bord droit 13 et le bord gauche 14), et l'éventuel besoin de recentrer ce gap sur une ligne longitudinale médiane de la découpe (superposée avec l'axe X-X'), identifiés par un contrôle de la position des bords droit 13 et gauche 14, on va déplacer angulairement le volet droit 17 ou le volet gauche 18 ou à la fois le volet droit 17 et le volet gauche 18 par déplacement latéral d'une ou des deux ventouses avant 21 et/ou 24. Alternativement, dans une procédure de correction non représentée, ce déplacement angulaire est obtenu par déplacement latéral d'une ou des deux ventouses arrière 23 et/ou 26.

Ainsi, dans le cas de la Fig. 8, le fishtailing arrière est corrigé par un déplacement latéral des ventouses avant 21 et 24 en direction des côtés latéraux externes de la découpe 10 pliée, qui sont situés sur le même volet que la ventouse. Ainsi, comme on le voit sur la Fig. 8, la ventouse avant droite 21 est déplacée en direction du côté droit 15', à savoir vers la droite, et la ventouse avant gauche 24 est déplacée en direction du côté gauche 16', à savoir vers la gauche.

Dans le cas de la Fig. 9, le fishtailing avant est corrigé par un déplacement latéral des ventouses avant 21 et 24 en direction des côtés latéraux externes de la découpe 10 pliée qui sont situés sur le volet différent de celui sur lequel se trouve la ventouse concernée. Ainsi, comme on le voit sur la Fig. 9, la ventouse avant droite 21 est déplacée en direction du côté gauche 16', à savoir vers la gauche, et la ventouse avant gauche 24 est déplacée en direction du côté droit 15', à savoir vers la droite.

Ainsi, on comprend que lorsque l'écart de position détecté est un défaut de parallélisme entre le bord droit 13 et le bord gauche 14, on réalise la correction de la position angulaire du volet gauche 18 et/ou du volet droit 16 en utilisant, pour le volet droit 16 et pour le volet gauche 18, une seule ventouse qui est mise sous vacuum pour effectuer la saisie du volet correspondant, et qui reste sous vacuum lors de son déplacement latéral, ce par quoi on modifie l'orientation du volet droit 17 et/ou du volet gauche 18 pour ramener le bord droit 13 et le bord gauche 14 sensiblement parallèles entre eux.

Cette manoeuvre de modification de la position angulaire du volet droit 17 ou du volet gauche 18 ou à la fois du volet droit 17 et du volet gauche 18, fonctionne également par la mise sous vide partielle et le déplacement latéral de l'une ou l'autre parmi la ventouse avant 21 (24) et la ventouse arrière 23 (26): cette saisie en un point unique du volet concerné, permet de modifier l'angle formé entre le bord de ce volet et l'axe X-X' pour autant que ce point de prise du volet par la ventouse ne soit pas placé au milieu de la longueur (étendue selon l'axe X-X' de la plieuse-colleuse).

Dans le cas, non représenté, où la découpe pliée 10 souffre à la fois d'un gap non admissible et d'un défaut de parallélisme non admissible, l'invention permet également d'agir et de rectifier les deux anomalies. En pratique, on réalise d'abord la correction du gap par déplacement latéral des deux ventouses de chaque paire, droite et gauche, les quatre ventouses 21, 23, 24 et 26 étant en prise avec les volets droit 17 et gauche 18, selon les explications précédentes de la Fig. 7. Ensuite, on stoppe l'aspiration de l'une des deux ventouses de chaque paire pour corriger le fishtailing comme exposé précédemment en relation avec les Figs. 8 et 9.

Les moyens de correction comprennent une paire de ventouses droites 21, 23 et une paire de ventouses gauches 24, 26 (voir Figs. 10 à 13 pour la partie supérieure du dispositif de correction).

Egalement, pour chaque paire de ventouses, une première ventouse 21 (24) est située à l'avant et une deuxième ventouse 23 (26) est située à l'arrière. Par ailleurs, la mise sous vide de la première ventouse 21 (24) est contrôlée indépendamment de la mise sous vide de la deuxième ventouse 23 (26).

Pour une facilité de montage et de commande, les deux ventouses 21, 23 de la paire de ventouses droites sont montées sur un support droit 31 permettant de déplacer simultanément les deux ventouses 21, 23 et les deux ventouses 24, 26 de la paire de ventouses gauches sont montées sur un support gauche 32 permettant de déplacer simultanément les deux ventouses 24, 26. En particulier, afin d'assurer la correction comme décrit précédemment, le déplacement simultané des deux ventouses de chaque paire est effectué en direction transversale (de façon orthogonale à la direction d'avancement A) et en hauteur.

Par ailleurs, comme on peut le voir sur les Figs. 10 et 11, afin de suivre la course de la découpe 10 selon la direction d'avancement A pendant que la correction est réalisée par les ventouses 21, 23, 24, 26, le support droit 31 (gauche 32) est monté par une équerre droite 33 (gauche 34) à la tige 35 (36) d'un moteur linéaire droit 37 (gauche 38). Une première position (voir Figs. 10A et 11A) correspond à la position de repos, dans l'attente de l'arrivée d'une nouvelle découpe. Une deuxième position (voir Figs. 10B et 11B) correspond à la position de fin de course lorsque la découpe a été pliée, collée et éventuellement corrigée.

Le module de compression 40 alimente en air sous vide partiel les ventouses droite 21, 23 par un tuyau droit 41 et alimente en air sous vide partiel les ventouses gauche 24, 26 par un tuyau gauche 42 (Figs. 10 et 11).

Pour effectuer le contrôle de la position du bord droit 13 et du gauche 14 après le pliage du volet droit 17 et du volet gauche 18, on utilise de préférence des moyens de détection optique, non représenté. Par exemple, on utilise une détection optique telle que décrite dans le document EP 0937573.

Ces moyens de détection mesurent l'écart entre le bord droit 13 et le bord gauche 14 après le pliage du volet droit 17 et du volet gauche 18, à plusieurs emplacements le long de la direction longitudinale. De cette façon, on réalise par des moyens de calcul la comparaison de chacune de ces valeurs mesurées avec le gap de référence, de valeur Gréf prédéterminée, et on détermine si une correction est nécessaire. Dans ce cas, on calcule quel rattrapage doit être effectué pour remettre la découpe dans la plage d'écart admissible.

Plusieurs cas sont possibles tels qu'un rattrapage en agissant sur le seul volet gauche 18, sur le seul volet droit 17, à la fois sur le volet gauche 18 et sur le volet droit 17, et, pour le ou les volets, par les deux ventouses de la paire (droite ou gauche) concernée (gap seul), par une seule ventouse de la paire (droite ou gauche) concernée (fishtailing seul), par les deux ventouses et ensuite par une seule ventouse de la paire (droite ou gauche) concernée (gap et fishtailing).

A titre d'exemple, le support droit 31 et le support gauche 32 présente une course longitudinale (selon l'axe X-X' de la plieuse-colleuse) de 200mm grâce aux moteurs linéaires 37 et 38. Cette course longitudinale permet de suivre la découpe 10 pendant une partie de son avancée tout en effectuant la correction pendant l'avancée le long de la direction d'avancement A. Egalement à titre d'exemple, le support droit 31 et le support gauche 32 présente une course transversale (selon la direction orthogonale à l'axe X-X' de la plieuse-colleuse) entre 10mm et 30mm. Cette course transversale est suffisante pour rattraper les anomalies rencontrées dans la plupart des cas s'agissant d'une découpe de taille maximale, par exemple 1100mm par 1700mm. Des moyens de pression permettant de réaliser un contact sous pression entre le volet droit 17 et le volet gauche 18 dans la portion de recouvrement.

La partie inférieure du dispositif de correction complète les éléments permettant l'avance de la découpe selon la direction longitudinale par des moyens de blocage du volet central 19 (voir Figs. 11A, 11B, 13, 14, 15, 16A, 16B, 17A et 17B). Les éléments permettant l'avance de la découpe 10 sont des courroies sans fin 60, visibles au nombre de trois sur les Figs. 16A, 16B, 17A et 17B et disposées parallèlement entre elles sous les ventouses 21, 23, 24 et 26. Ces moyens de blocage ont pour but de retenir la découpe 10 par son volet central 19 en l'empêchant de se soulever, ou encore de bouger latéralement notamment. Sans cette retenue de la découpe par son volet central 19, la correction de la position du volet droit 17 et/ou du volet gauche 18 ne pourrait pas s'effectuer avec efficacité et précision.

Comme on peut le voir sur les Figs. 13 à 17, un mode de réalisation de ces moyens de blocage 70 du volet central 19 utilise, comme moyen de préhension du volet central 19, une mise en dépression par vacuum de la face inférieure du volet central 19. Ainsi, la mise en vide partiel d'air permet de retenir par le dessous le volet central 19 qui est retenu par aspiration tant que le vacuum est maintenu. Plus précisément, les moyens de blocage 70 comprennent au moins une rampe 71 équipée de buses 72 orientées vers le haut et aptes à réaliser un vacuum. La sortie de ces buses 72 débouche sur un plateau de support 75 sur lequel la découpe 10 repose tout en pouvant être entraînée par les courroies 60. Dans le cas représenté, deux rampes 71 sont chacune disposées le long de l'une et de l'autre des courroies externes 60. A cet effet, les buses 72 font office de ventouses en aspirant vers le bas la face inférieure du volet central 19 lorsqu'elles sont alimentées en air sous vide partiel. Pour cela un module de pressurisation 73 fournit en air sous vide partiel les rampes 71 via les tuyaux 74.

La rampe 71 est montée (Figs. 13 à 17) sur un moteur linéaire 80 accompagnant la découpe 10 pendant sa course le long de la direction longitudinale de la machine plieuse-colleuse. Ainsi, pour réaliser la préhension du volet central 19 par sa face inférieure, et le bloquer en hauteur mais aussi selon la direction transversale de la plieuse-colleuse, le vacuum des rampes 71 est activé, ce par quoi chaque buse 72 réalise une prise d'une surface de la face inférieure du volet central 19, rendant ainsi possible la réalisation de la correction du volet droit 17 et/ou du volet gauche 18.

Pour une facilité et une rapidité de déclenchement, le moteur linéaire 80 est placé le long des moyens de transport qui font avancer la découpe le long de la direction longitudinale de la plieuse-colleuse. Sur le mode de réalisation illustré, comme il apparaît sur les Figs. 16A et 16B, ces moyens de transport sont des courroies sans fin 60. Avantageusement, trois courroies sans fin 60 sont disposées sur la largeur du module de la plieuse-colleuse, et le long et à l'extérieure des deux courroies externe, est montée une rampe 71. En variante non représentée, entre chaque paire de courroies 60 est montée une rampe 71. De cette façon, les découpes 10 sont entraînées par les courroies 60 et sont plaquées vers le bas lorsque la mise sous vide des rampes 71 est activée.

Les moteurs linéaires 80 accompagnent la course longitudinale de la découpe 10 dans tous les cas, qu'il y ait correction ou non. Egalement, les moteurs linéaires 80 sont rétractés et remis en position initiale rapidement après le départ de la découpe 10 hors du dispositif de correction et ce avant l'arrivée de la découpe 10 suivante dans le dispositif de correction.

Avantageusement, les moyens de correction, i.e. les ventouses 21, 23, 24, 26, et les moyens de blocage, i.e. les rampes 71, sont aptes à avancer selon la direction longitudinale (X-X') de la machine plieuse-colleuse à la même vitesse que la découpe 10 pendant sa course longitudinale. En pratique, une synchronisation entre le moteur qui commande la course longitudinale du support droit 31 et du support gauche 32 et le moteur qui commande les moteurs linéaires 80 supportant les buses d'aspiration 71 est réalisée.

De façon préférentielle, le collage est réalisé avant le repliage du volet droit 17 et du volet gauche 18. Il faut cependant éviter impérativement la prise de la colle dans la portion de recouvrement entre le volet droit 17 et le volet gauche 18 avant et pendant le contrôle de la position (à savoir pendant les étapes d), e)), et pendant l'éventuelle correction de position (étape f)). A cet effet, selon une disposition avantageuse, illustrée partiellement sur la Fig. 13, on empêche le contact entre le volet droit et le volet gauche par un élément 90 inséré entre le volet droit 17 et le volet gauche 18, et avant l'étape g) on retire l'élément 90 et on réalise un contact sous pression entre la colle, le volet droit 17 et le volet gauche 18 dans la portion de recouvrement, de préférence jusqu'à la prise de la colle.

Dans la machine, le dispositif de correction comprend de préférence en outre un élément 90 apte à être inséré entre le volet droit et le volet gauche avant leur pliage, et apte à être retiré après la correction. Sur la Fig. 13, on voit une représentation partielle de cette élément 90 qui peut se présenter sous la forme d'une tige fixée par son extrémité arrière depuis le haut et permettant le passage de la découpe juste au-dessous de l'élément 90. Il s'agit d'un mode de réalisation où le pliage et la correction de la découpe s'effectuent pendant l'avancée de la découpe 10. Lors de la réalisation du pliage du volet droit 17 et du volet gauche 18, et lors du contrôle de position et de la correction éventuelle, le volet droit 17 et le volet gauche 18 se retrouvent au-dessus de la tige, elle-même au-dessus du volet central 19. Puis après correction, et lorsque les galets presseurs agissent en appuyant vers le bas, la position plus avancée de la découpe 10 permet un dégagement de la tige qui est alors sortie de la découpe, ce par quoi le contact entre le volet droit 17, le volet gauche 18 et le volet central 19 est assuré pour permettre la prise de la colle.

Dans un autre mode de réalisation, cet élément 90 peut être enlevé. La correction de la position du volet droit 18 et du volet gauche 17 par rapport au volet central 19, se fait dans un délai suffisamment court pour permettre cette correction avant la prise de la colle.

La présente invention n'est pas limitée aux modes de réalisation décrits et illustrés. De nombreuses modifications peuvent être réalisées, sans pour autant sortir du cadre défini par la portée du jeu de revendications. Une plieuse-colleuse peut également être une unité de pliage-collage, montée par exemple dans une machine en ligne, en aval d'une impression flexo, et d'une découpe rotative.

## Revendications

1. Procédé de traitement d'une découpe (10) destinée à former, après pliage-collage, une boîte aplatie pliée, comprenant les étapes suivantes:
a) fourniture d'une découpe (10) sensiblement plane comprenant un bord droit (13), un bord gauche (14), un bord avant (11), un bord arrière (12), une rainure longitudinale droite (15) et une rainure longitudinale gauche (16), la rainure longitudinale droite (15) et la rainure longitudinale gauche (16) délimitant, avec le bord droit (13) et le bord gauche (14) au moins trois volets parmi lesquels un volet droit (17), un volet gauche (18) et un volet central (19),
b) application de colle dans une zone du volet droit (17) adjacente au bord droit (13) et/ou dans une zone du volet gauche (18) adjacente au bord gauche (14), de sorte que de la colle soit présente dans une portion de recouvrement entre le volet droit (17) et le volet gauche (18),
c) pliage à 180° du volet droit (17) autour de la rainure longitudinale droite (15) en direction du volet central (19), et pliage à 180° du volet gauche (18) autour de la rainure longitudinale gauche (16) en direction du volet central (19),
d) fermeture du volet droit (17) replié et du volet gauche (18) replié qui se retrouvent l'un au-dessus de l'autre au moins dans la portion de recouvrement,
e) contrôle de la position du bord droit (13) et du bord gauche (14) et comparaison de cette position effective avec une position prédéterminée de façon à déterminer un écart de position,
f) lorsque l'écart de position dépasse une valeur d'écart admissible, réalisation des sous-étapes suivantes avant la prise de la colle:
f1) blocage du volet central (19), puis
f2) saisie de la face supérieure du volet droit (17) replié et du volet gauche (18) replié par respectivement au moins une ventouse (21, 23, 24, 26) avec vacuum, et
f3) correction de la position du volet gauche (18) et/ou du volet droit (17) par déplacement de la ventouse (21, 23, 24, 26) avec vacuum,
g) mise en pression entre le volet droit et le volet gauche dans la portion de recouvrement jusqu'à la prise de la colle, et
h) relâchement du volet central (19), du volet droit (17) et du volet gauche (18).

2. Procédé selon la revendication 1, dans lequel lorsque l'écart de position détecté est une distance entre le bord droit et le bord gauche, non conforme à la plage admissible, l'étape f2) est mise en oeuvre, pour le volet droit et pour le volet gauche (18), avec deux ventouses (21, 23, 24, 26) décalées en direction longitudinale et mises sous vacuum lors de la saisie, et l'étape f3) est mise en oeuvre avec déplacement latéral des deux ventouses (21, 23, 24, 26) du volet droit (17) et/ou du volet gauche (18), afin de modifier la distance entre le bord droit (13) et le bord gauche (14) pour la ramener dans la plage admissible.

3. Procédé selon la revendication 1, dans lequel lorsque l'écart de position détecté est un défaut de parallélisme entre le bord droit et le bord gauche, l'étape f2) est mise en oeuvre, pour le volet droit et pour le volet gauche (18), avec une seule ventouse (21, 23, 24, 26) mise sous vacuum lors de la saisie, et l'étape f3) est mise en oeuvre avec déplacement latéral de la ventouse (21, 23, 24, 26) du volet droit et/ou du volet gauche (18), afin de modifier l'orientation du volet droit et/ou du volet gauche (18) et ramener le bord droit (13) et le bord gauche (14) sensiblement parallèles entre eux.

4. Procédé selon l'une des revendications précédentes, dans lequel le blocage du volet central lors de l'étape f1) est réalisé par sa face inférieure par des moyens de blocage fonctionnant avec une mise en dépression par vacuum de la face inférieure.

5. Dispositif de correction de la position repliée d'une découpe (10) dans une plieuse-colleuse, pour une découpe (10) sensiblement plane comprenant un bord droit, un bord gauche, un bord avant, un bord arrière, une rainure longitudinale droite (15) et une rainure longitudinale gauche (16), la rainure longitudinale droite (15) et la rainure longitudinale gauche (16) délimitant, avec le bord droit et le bord gauche au moins trois volets parmi lesquels un volet droit (17), un volet gauche (18) et un volet central (19), le dispositif comprenant:
- des moyens de pliage du volet droit (17) et du volet gauche (18),
- des moyens de contrôle de la position relative entre le bord droit et le bord gauche en direction transversale après pliage du volet droit (17) et du volet gauche (18),
- des moyens de blocage (71) du volet central (19),
- des moyens de collage aptes à appliquer de la colle dans une zone du volet droit (17) adjacente au bord droit (13) et/ou dans une zone du volet gauche (18) adjacente au bord gauche (14), de sorte que de la colle soit présente dans une portion de recouvrement entre le volet droit (17) et le volet gauche (18),
- des moyens de correction de la position du volet gauche et/ou du volet droit, comprenant au moins une ventouse (21, 23, 24, 26) destinée à la saisie du volet droit et au moins une ventouse (21, 23, 24, 26) destinée à la saisie du volet gauche, les ventouses (21, 23, 24, 26) étant orientées vers le bas, mobiles verticalement et en direction transversale et aptes à être soumises à du vacuum.

6. Dispositif selon la revendication 5, dans lequel les moyens de correction comprennent une paire de ventouses droites (21, 23) et une paire de ventouses gauches (24, 26).

7. Dispositif selon la revendication 5, dans lequel, pour chaque paire de ventouses (21, 23; 24, 26), une première ventouse est située à l'avant et une deuxième ventouse est située à l'arrière, et en ce que la mise sous vide de la première ventouse est contrôlée indépendamment de la mise sous vide de la deuxième ventouse.

8. Dispositif selon la revendication 6 ou 7, dans lequel les deux ventouses (21, 23) de la paire de ventouses droites sont montées sur un support droit (31) permettant de déplacer simultanément les deux ventouses et en ce que les deux ventouses (24, 26) de la paire de ventouses gauches sont montées sur un support gauche (32) permettant de déplacer simultanément les deux ventouses.

9. Dispositif selon l'une des revendications 5 à 8, comprenant en outre un élément (90) apte à être inséré entre le volet droit (17) et le volet gauche (18) avant leur pliage, et apte à être retiré après la correction.

10. Dispositif selon l'une des revendications 5 à 9, dans lequel les moyens de contrôle comprennent une détection optique.

11. Dispositif selon l'une des revendications 5 à 10, dans lequel les moyens de blocage sont aptes à réaliser une dépression par vacuum de la face inférieure du volet central de la découpe (10).

12. Dispositif selon la revendication 11, dans lequel les moyens de blocage comprennent au moins une rampe (71) équipée de buses (72) orientées vers le haut et aptes à réaliser un vacuum.

13. Dispositif selon la revendication 12, dans lequel la rampe (71) est montée sur un moteur linéaire (80) accompagnant la découpe (10) pendant sa course et en ce qu'en cas de correction, le vacuum est activé.

14. Dispositif selon l'une des revendications 5 à 13, dans lequel les moyens de correction et les moyens de blocage sont en outre aptes à avancer selon la direction longitudinale à la même vitesse que la découpe (10) pendant sa course longitudinale.

15. Machine plieuse-colleuse équipée d'un dispositif de correction selon l'une des revendications 5 à 14.

## Patentansprüche

1. Verfahren zum Bearbeiten eines Zuschnitts (10), der dazu bestimmt ist, nach dem Falz- und Klebevorgang, eine abgeflachte Faltschachtel zu bilden, die folgenden Schritte umfassend:
a) Bereitstellen eines im Wesentlichen ebenen Zuschnitts (10), der eine rechte Kante (13), eine linke Kante (14), eine vordere Kante (11), eine hintere Kante (12), eine rechte Längsnut (15) und eine linke Längsnut (16) umfasst, wobei die rechte Längsnut (15) und die linke Längsnut (16) zusammen mit der rechten Kante (13) und der linken Kante (14) mindestens drei Klappen abgrenzen, darunter eine rechte Klappe (17), eine linke Klappe (18) und eine mittlere Klappe (19),
b) Auftragen von Klebstoff auf einen Bereich der rechten Klappe (17) neben der rechten Kante (13) und/oder auf einen Bereich der linken Klappe (18) neben der linken Kante (14), sodass Klebstoff in einem Überlappungsabschnitt zwischen der rechten Klappe (17) und der linken Klappe (18) vorhanden ist,
c) Falten der rechten Klappe (17) um 180° um die rechte Längsnut (15) zur mittleren Klappe (19) und Falten der linken Klappe (18) um 180° um die linke Längsnut (16) zur mittleren Klappe (19),
d) Schließen der gefalteten rechten Klappe (17) und der gefalteten linken Klappe (18), die mindestens im Überlappungsabschnitt übereinanderliegen;
e) Prüfen der Position der rechten Kante (13) und der linken Kante (14) und Vergleichen dieser Istposition mit einer vorbestimmten Position, um eine Positionsabweichung festzustellen;
f) wenn die Positionsabweichung einen zulässigen Abweichungswert überschreitet, Ausführen der folgenden Teilschritte, bevor der Klebstoff abbindet:
f1) Blockierung der mittleren Klappe (19), dann
f2) Greifen der Oberseite der gefalteten rechten Klappe (17) und der gefalteten linken Klappe (18) durch jeweils mindestens einen mit Unterdruck beaufschlagten Sauggreifer (21, 23, 24, 26), und
f3) Korrektur der Position der linken Klappe (18) und/oder der rechten Klappe (17) durch Bewegen des mit Unterdruck beaufschlagten Sauggreifers (21, 23, 24, 26),
g) Druckbeaufschlagung im Überlappungsabschnitt zwischen rechter und linker Klappe bis zur Aushärtung des Klebstoffs; und
h) Lösen der mittleren Klappe (19), der rechten Klappe (17) und der linken Klappe (18).

2. Verfahren nach Anspruch 1, bei dem, wenn die festgestellte Positionsabweichung ein Abstand zwischen der rechten Kante und der linken Kante ist, der nicht dem zulässigen Bereich entspricht, Schritt f2) für die rechte Klappe und für die linke Klappe (18) mit zwei in Längsrichtung versetzten und beim Greifen mit Unterdruck beaufschlagten Sauggreifern (21, 23, 24, 26) durchgeführt wird, und Schritt f3) mit einer seitlichen Verschiebung der beiden Sauggreifer (21, 23, 24, 26) der rechten Klappe (17) und/oder der linken Klappe (18) durchgeführt wird, um den Abstand zwischen der rechten Kante (13) und der linken Kante (14) zu verändern, um ihn wieder in den zulässigen Bereich zu bringen.

3. Verfahren nach Anspruch 1, bei dem, wenn die festgestellte Positionsabweichung ein Parallelitätsfehler zwischen der rechten Kante und der linken Kante ist, Schritt f2) für die rechte Klappe und für die linke Klappe (18) mit einem einzigen während des Greifens mit Unterdruck beaufschlagten Sauggreifer (21, 23, 24, 26) durchgeführt wird, und Schritt f3) mit einer seitlichen Verschiebung des Sauggreifers (21, 23, 24, 26) der rechten und/oder linken Klappe (18) durchgeführt wird, um die Ausrichtung der rechten und/oder linken Klappe (18) zu verändern und die rechte Kante (13) und die linke Kante (14) im Wesentlichen wieder parallel zueinander auszurichten.

4. Verfahren nach einem der vorstehenden Ansprüche, bei dem die Blockierung der mittleren Klappe in Schritt f1) an ihrer Unterseite mittels Blockiermitteln erfolgt, die mit Unterdruckbeaufschlagung der Unterseite arbeiten.

5. Vorrichtung zum Korrigieren der Falzposition eines Zuschnitts (10) in einer Falz- und Klebemaschine für einen im Wesentlichen ebenen Zuschnitt (10), der eine rechte Kante, eine linke Kante, eine vordere Kante, eine hintere Kante, eine rechte Längsnut (15) und eine linke Längsnut (16) umfasst, wobei die rechte Längsnut (15) und die linke Längsnut (16) zusammen mit der rechten Kante und der linken Kante mindestens drei Klappen abgrenzen, darunter eine rechte Klappe (17), eine linke Klappe (18) und eine mittlere Klappe (19), wobei die Vorrichtung Folgendes umfasst:
- Mittel zum Falten der rechten Klappe (17) und der linken Klappe (18),
- Mittel zum Prüfen der relativen Position der rechten und der linken Kante in Querrichtung nach dem Falten der rechten Klappe (17) und der linken Klappe (18),
- Mittel zum Blockieren (71) der mittleren Klappe (19),
- Mittel zum Verkleben, die imstande sind, den Klebstoff auf einen Bereich der rechten Klappe (17) neben der rechten Kante (13) und/oder einen Bereich der linken Klappe (18) neben der linken Kante (14) aufzutragen, sodass Klebstoff in einem Überlappungsabschnitt zwischen den rechten Klappe (17) und der linken Klappe (18) vorhanden ist;
- Mittel zum Korrigieren der Position der linken Klappe und/oder der rechten Klappe, mindestens einen Sauggreifer (21, 23, 24, 26) zum Greifen der rechten Klappe und mindestens einen Sauggreifer (21, 23, 24, 26) zum Greifen der linken Klappe umfassend, wobei die Sauggreifer (21, 23, 24, 26) nach unten gerichtet, vertikal und in Querrichtung beweglich und imstande sind, mit Unterdruck beaufschlagt zu werden.

6. Vorrichtung nach Anspruch 5, bei der die Mittel zum Korrigieren ein Paar rechte Sauggreifer (21, 23) und ein Paar linke Sauggreifer (24, 26) umfassen.

7. Vorrichtung nach Anspruch 5, wobei für jedes Sauggreiferpaar (21, 23; 24, 26) ein erster Sauggreifer vorne und ein zweiter Sauggreifer hinten angeordnet ist und wobei die Unterdruckbeaufschlagung des ersten Sauggreifers unabhängig von der Unterdruckbeaufschlagung des zweiten Sauggreifers gesteuert wird.

8. Vorrichtung nach Anspruch 6 oder 7, bei der die beiden Sauggreifer (21, 23) des rechten Sauggreiferpaares auf einem rechten Träger (31) montiert sind, der das gleichzeitige Bewegen der beiden Sauggreifer ermöglicht, und die beiden Sauggreifer (24, 26) des linken Sauggreiferpaares auf einem linken Träger (32) montiert sind, der das gleichzeitige Bewegen der beiden Sauggreifer ermöglicht.

9. Vorrichtung nach einem der Ansprüche 5 bis 8, die weiter ein Element (90) umfasst, das imstande ist, zwischen die rechte Klappe (17) und die linke Klappe (18) vor deren Falten eingesetzt und nach der Korrektur herausgezogen zu werden.

10. Vorrichtung nach einem der Ansprüche 5 bis 9, bei der die Prüfmittel eine optische Erfassung umfassen.

11. Vorrichtung nach einem der Ansprüche 5 bis 10, bei der die Mittel zum Blockieren imstande sind, eine Unterdruckbeaufschlagung der Unterseite der mittleren Klappe des Zuschnitts (10) zu erzeugen.

12. Vorrichtung nach Anspruch 11, bei der die Mittel zum Blockieren mindestens eine Rampe (71) umfassen, die mit nach oben gerichteten Düsen (72) ausgestattet ist und imstande ist, einen Unterdruck zu erzeugen.

13. Vorrichtung nach Anspruch 12, bei der die Rampe (71) auf einem Linearmotor (80) montiert ist, der den Zuschnitt (10) bei seinem Lauf begleitet, und wobei im Falle einer Korrektur der Unterdruck aktiviert wird.

14. Vorrichtung nach einem der Ansprüche 5 bis 13, bei der die Mittel zum Korrigieren und die Mittel zum Blockieren darüber hinaus imstande sind, sich in Längsrichtung mit der gleichen Geschwindigkeit zu bewegen, wie der Zuschnitt (10) bei seinem Lauf in Längsrichtung.

15. Falz- und Klebemaschine, die mit einer Vorrichtung zum Korrigieren nach einem der Ansprüche 5 bis 14 ausgestattet ist.

## Claims

1. Method for treating a cut-out (10) intended to form, after folding-gluing, a folded flattened box, comprising the following steps:
a) supplying a substantially flat cut-out (10) comprising a right edge (13), a left edge (14), a front edge (11), a rear edge (12), a right longitudinal groove (15) and a left longitudinal groove (16), the right longitudinal groove (15) and the left longitudinal groove (16) delimiting, with the right edge (13) and the left edge (14) at least three flaps among which a right flap (17), a left flap (18) and a central flap (19),
b) applying of adhesive in a zone of the right flap (17) adjacent to the right edge (13) and/or in a zone of the left flap (18) adjacent to the left edge (14), in such a way that adhesive is present in an overlapping portion between the right flap (17) and the left flap (18),
c) folding to 180° of the right flap (17) around the right longitudinal groove (15) in the direction of the central flap (19), and folding to 180° of the left flap (18) around the left longitudinal groove (16) in the direction of the central flap (19),
d) closing of the folded right flap (17) and of the folded left flap (18) which are located one above the other at least in the overlapping portion,
e) checking the position of the right edge (13) and of the left edge (14) and comparing this actual position with a predetermined position so as to determine a position deviation,
f) when the position deviation exceeds an admissible deviation value, carrying out of the following substeps before the adhesive sets:
f1) immobilising of the central flap (19), then
f2) gripping of the upper surface of the folded right flap (17) and of the folded left flap (18) by respectively at least one vacuum suction cup (21, 23, 24, 26), and
f3) correcting of the position of the left flap (18) and/or of the right flap (17) by displacement of the vacuum suction cup (21, 23, 24, 26),
g) applying of pressure between the right flap and the left flap in the overlapping position until the adhesive sets, and
h) releasing of the central flap (19), of the right flap (17) and of the left flap (18).

2. Method according to claim 1, wherein when the position deviation detected is a distance between the right edge and the left edge, not compliant with the admissible range, the step f2) is implemented, for the right flap and for the left flap (18), with two suction cups (21, 23, 24, 26) offset in the longitudinal direction and placed in a vacuum during the gripping, and the step f3) is implemented with lateral displacement of the two suction cups (21, 23, 24, 26) of the right flap (17) and/or of the left flap (18), so as to modify the distance between the right edge (13) and the left edge (14) in order to bring it within the admissible range.

3. Method according to claim 1, wherein when the position deviation detected is a parallelism defect between the right edge and the left edge, the step f2) is implemented, for the right flap and for the left flap (18), with a single suction cup (21, 23, 24, 26) placed in a vacuum during the gripping, and the step f3) is implemented with lateral displacement of the suction cup (21, 23, 24, 26) of the right flap and/or of the left flap (18), so as to modify the orientation of the right flap and/or of the left flap (18) and being the right edge (13) and the left edge (14) substantially parallel between them.

4. Method according to one of the preceding claims, wherein the immobilising of the central flap during the step f1) is carried out by its lower surface by means for immobilising operating with a depressurising by vacuum of the lower surface.

5. Device for correcting the folded position of a cut-out (10) in a folder-gluer, for a substantially flat cut-out (10) comprising a right edge, a left edge, a front edge, a rear edge, a right longitudinal groove (15) and a left longitudinal groove (16), the right longitudinal groove (15) and the left longitudinal groove (16) delimiting, with the right edge and the left edge at least three flaps among which a right flap (17), a left flap (18) and a central flap (19), with the device comprising:
- means for folding the right flap (17) and the left flap (18),
- means for checking the relative position between the right edge and the left edge in the transverse direction after folding of the right flap (17) and of the left flap (18),
- means for immobilising (71) the central flap (19),
- means for gluing able to apply adhesive in a zone of the right flap (17) adjacent to the right edge (13) and/or in a zone of the left flap (18) adjacent to the left edge (14), in such a way that adhesive is present in an overlapping portion between the right flap (17) and the left flap (18),
- means for correcting the position of the left flap and/or of the right flap, comprising at least one suction cup (21, 23, 24, 26) intended for the gripping of the right flap and at least one suction cup (21, 23, 24, 26) intended for the gripping of the left flap, with the suction cups (21, 23, 24, 26) being oriented downwards, mobile vertically and in the transverse direction and able to be subjected to a vacuum.

6. Device according to claim 5, wherein the means for correcting comprise a pair of right suction cups (21, 23) and a pair of left suction cups (24, 26).

7. Device according to claim 5, wherein, for each pair of suction cups (21, 23; 24, 26), a first suction cup is located at the front and a second suction cup is located at the rear, and in that the placing in a vacuum of the first suction cup is controlled independently of the placing in a vacuum of the second suction cup.

8. Device according to claim 6 or 7, wherein the two suction cups (21, 23) of the pair of right suction cups are mounted on a right support (31) making it possible to simultaneously displace the two suction cups and in that the two suction cups (24, 26) of the pair of left suction cups are mounted on a left support (32) making it possible to simultaneously displace the two suction cups.

9. Device according to one of claims 5 to 8, further comprising an element (90) able to be inserted between the right flap (17) and the left flap (18) before the folding thereof, and able to be removed after the correction.

10. Device according to one of claims 5 to 9, wherein the means for controlling comprise an optical detection.

11. Device according to one of claims 5 to 10, wherein the means for immobilising are able to create a depression by vacuum of the lower surface of the central flap of the cut-out (10).

12. Device according to claim 11, wherein the means for immobilising comprise at least one ramp (71) provided with nozzles (72) oriented upwards and able to create a vacuum.

13. Device according to claim 12, wherein the ramp (71) is mounted on a linear motor (80) accompanying the cut-out (10) during its travel and in that in the case of a correction, the vacuum is activated.

14. Device according to one of claims 5 to 13, wherein the means for correcting and the means for immobilising are furthermore able to move forward in the longitudinal direction at the same speed as the cut-out (10) during its longitudinal travel.

15. Folder-gluer machine provided with a device for correcting according to one of claims 5 to 14.
